# EUROPÄISCHE PATENTANMELDUNG

(11) **EP 2 369 246 A2**
(43) Veröffentlichungstag der Anmeldung: **28.09.2011**
(21) Anmeldenummer: 11153135.6
(22) Anmeldetag: 03.02.2011
(51) Int. Cl.: F24F 1/00, F24F 5/00

(54) **Vorrichtung zur Anpassung einer Luftmenge**

(30) Priorität: 09.02.2010 DE 202010001961 U
(71) Anmelder: Max Blank GmbH, 91747 Westheim/Bayern (DE)
(72) Erfinder: Blank, Max, 91747 Westheim (DE)
(74) Vertreter: Rau, Schneck & Hübner

(57) **Zusammenfassung**

Eine Vorrichtung zur Anpassung einer Luftmenge beim Durchströmen eines Lüftungsgitters umfasst einen Befestigungs-Rahmen (2) zur Anbringung an einer Maueröffnung und mindestens eine um eine Schwenkachse (3) schwenkbar an dem Befestigungs-Rahmen (2) angelenkte Lüftungsklappe (4), die zwischen einer Schließstellung und einer Offenstellung verlagerbar ist, wobei in der Schließstellung eine Durchström-Öffnung (19) des Befestigungs-Rahmens (2) in einer Durchström-Richtung (20) geschlossen ist und in der Offenstellung die Durchström-Öffnung (19) des Befestigungs-Rahmens (2) in der Durchström-Richtung (20) geöffnet ist.

## Beschreibung

Die Erfindung betrifft eine Vorrichtung zur Anpassung einer Luftmenge beim Durchströmen eines Lüftungsgitters.

Lüftungsgitter sind durch offenkundige Vorbenutzung bekannt. Diese werden an einem in einer Maueröffnung angebrachten Befestigungs-Rahmen befestigt, der auch als Mauerzarge bezeichnet wird. Zur Regulierung einer des an dem Befestigungs-Rahmen angebrachten Lüftungsgitters durchströmenden Luftmenge werden Lüftungsklappen verwendet.

Der Erfindung liegt die Aufgabe zugrunde, eine Vorrichtung zur Anpassung einer Luftmenge beim Durchströmen eines Lüftungsgitters derart zu gestalten, dass ein Durchströmverhalten der Luftmenge verbessert ist.

Diese Aufgabe wird durch die Merkmale des Anspruchs 1 gelöst. Der Kern der Erfindung besteht darin, dass mindestens eine um eine Schwenkachse schwenkbar an einem Befestigungs-Rahmen angelenkte Lüftungsklappe zwischen einer Schließstellung und einer Offenstellung verlagerbar ist, wobei in der Schließstellung eine Durchström-Öffnung des Befestigungs-Rahmens in einer Durchström-Richtung geschlossen und in der Offenstellung die Durchström-Öffnung des Befestigungs-Rahmens in der Durchström-Richtung geöffnet ist. Weiterhin dient der Befestigungs-Rahmen zur Anbringung an einer von einer Mauer umgebenen Maueröffnung. Gemäß einer bevorzugten Ausführungsform weist die Vorrichtung mehrere Lüftungsklappen auf, die in der Offenstellung derart anordenbar sind, dass eine senkrecht zu der Durchström-Richtung angeordnete Durchström-Fläche im Wesentlichen einer Querschnittsfläche des Befestigungs-Rahmens entspricht und im Wesentlichen nur um Stirnflächen der Lüftungsklappen reduziert ist. Die Lüftungsklappen als Dekorabdeckung der Durchström-Öffnung und zur Reduzierung einer Durchsicht hinter die Lüftungsklappen und dahinter angeordneten Komponenten, insbesondere des Befestigungs-Rahmens.

Weitere vorteilhafte Ausgestaltungen der Erfindung ergeben sich aus den Unteransprüchen.

Zusätzliche Merkmale und Einzelheiten der Erfindung ergeben sich aus der nachfolgenden Beschreibung eines Ausführungsbeispiels anhand der Zeichnung. Es zeigen:
- Fig. 1: eine perspektivische Ansicht auf eine Rückseite einer erfindungsgemäßen Vorrichtung mit mehreren Lüftungsklappen in einer Offenstellung,
- Fig. 2: eine Fig. 1 entsprechende perspektivische Ansicht einer Vorderseite der Vorrichtung,
- Fig. 3: eine Ansicht gemäß der Schnittlinie III-III in Fig. 1 in einer von der in Fig. 1 gezeigten, abweichenden Offenstellung der Lüftungsklappen und
- Fig. 4: eine Fig. 3 entsprechende Ansicht der Vorrichtung in einer Schließstellung.

Eine in den Figuren 1 bis 4 dargestellte Vorrichtung 1 umfasst einen Befestigungs-Rahmen 2 zur Anbringung an einer nicht dargestellten Maueröffnung und fünf jeweils um eine Schwenkachse 3 schwenkbar an dem Befestigungs-Rahmen 2 angelenkte Lüftungsklappen 4. Die Anzahl der Lüftungsklappen 4 ist in Abhängigkeit der Größen der einzelnen Klappen 4 und in Abhängigkeit der Größe des Befestigungs-Rahmens 2 angepasst. Entsprechend ist es möglich, mehr oder weniger als fünf Lüftungsklappen gemäß dem gezeigten Ausführungsbeispiel zu verwenden. Der Befestigungs-Rahmen 2 wird auch als Mauerzarge bezeichnet und trennt einen Innenraumbereich 21 von einem Ofenbereich 22. Eine Durchström-Richtung 20 ist als die Richtung von dem Ofenbereich 22 durch eine von dem Befestigungs-Rahmen 2 umgebene Durchström-Öffnung 19 in den Innenraumbereich 21 festgelegt.

Der Befestigungs-Rahmen 2 weist eine bandartige Außenzarge 5 auf, die mit einer Außenseite 6 flächig an der Maueröffnung anliegt. An einer Innenseite 7 der Außenzarge 5 ist ein Einsetzrahmen 8 mit vier Einhängelaschen 9 an jeweils zu den Einhängelaschen 9 korrespondierenden Einhängestiften 10 eingehängt und somit mit dem Befestigungs-Rahmen 2 verbunden. Der Befestigungs-Rahmen 2 und der Einsetzrahmen 8 sind im Wesentlichen rechteckförmig gestaltet mit Vertikal-Seiten 11 und Horizontal-Seiten 12.

Die Einhängelasche 9 ist im Wesentlichen L-förmig ausgebildet und weist einen im Wesentlichen horizontalen Führungsabschnitt 13 und einen im Wesentlichen vertikalen Rastabschnitt 14 auf. Beim Einsetzen des Einsetzrahmens 8 in den Befestigungs-Rahmen 2 wird der Einsetzrahmen 8 mit dem Führungsabschnitt 13 der Einhängelasche 9 entlang des Einhängestifts 10 geführt und abschließend mit dem Rastabschnitt 14 an dem Einhängestift 10 verrastet. In dieser Anordnung ist der Einsetzrahmen 8 an dem Befestigungs-Rahmen 2 gehalten.

An Innenflächen der Vertikal-Seiten 11 des Einsetzrahmens 8 sind mehrere parallel zueinander verlaufende Vertiefungen als Schlitze 15 vorgesehen, in welche Steck-Lamellen 16 eingeschoben sind. Dazu weist jede Steck-Lamelle 16 beidseitig seitliche Anlageschultern 17 auf, mit welchen die Steck-Lamelle 16 im montierten Zustand an einer Stirnseite 18 des Einsetzrahmens 8 anliegt. Die Steck-Lamellen 16 sind derart in dem Einsetzrahmen 8 angeordnet, dass sie einerseits vorgespannt und somit gegen ein unbeabsichtigtes Lösen aus dem Einsetzrahmen 8 gesichert und andererseits ein Durchblicken der von dem Befestigungs-Rahmen 2 umgebenen Durchström-Öffnung 19 verhindert ist. Trotzdem ist ein Durchströmen der Durchström-Öffnung 19 von Luft in der Durchström-Richtung 20 möglich.

Dadurch, dass die Steck-Lamellen 16 an dem Einsetzrahmen 8 vormontiert und der Einsetzrahmen 8 in diesem vormontierten Zustand komplett in den Befestigungs-Rahmen 2 eingehängt werden kann, ist eine schnelle Zugänglichkeit bzw. eine Vorbereitung des Befestigungs-Rahmens 2 für Wartungs- und/oder Reinigungsarbeiten gewährleistet.

Gemäß dem gezeigten Ausführungsbeispiel sind die fünf Lüftungsklappen 4 jeweils um die Schwenkachse 3 schwenkbar an dem Befestigungs-Rahmen 2 angelenkt. Die Schwenkachse 3 ist senkrecht zu der Durchström-Richtung 20 und parallel zu den Vertikal-Seiten 11 des Einsetzrahmens 8 orientiert. In dem Einsetzrahmen 8 sind an den Horizontal-Seiten 12 entsprechende Schwenklager in Form von Bohrungen 23 zur schwenkbaren Aufnahme der Lüftungsklappen 4 vorgesehen. In der in Fig. 1 gezeigten Offenstellung der Lüftungsklappen 4 sind diese bezüglich den Schwenkachsen 3 derart verschwenkt, dass die Durchström-Öffnung 19 für ein Durchströmen in der Durchström-Richtung 20 geöffnet ist. In der gezeigten Darstellung gemäß Fig. 1 sind die Lüftungsklappen 4 nicht parallel zueinander und nicht parallel zu der Durchström-Richtung 20 orientiert, d. h. eine Projektion der Lüftungsklappen 4 auf die Durchström-Öffnung 19 in der Durchström-Richtung 20 ist größer als Stirnseiten 24 der Lüftungsklappen 4.

Die Lüftungsklappen 4 sind leistenartig ausgebildet und insbesondere identisch geformt. Gemäß dem gezeigten Ausführungsbeispiel in Fig. 1 weisen die Lüftungsklappen 4 eine identische Breite B_{K} auf. Dadurch ist es möglich, die Lüftungsklappen 4 als Gleichteile herzustellen und damit den Fertigungsaufwand für die Lüftungsklappen 4 zu reduzieren. Die Lüftungsklappen 4 sind aus Stahlblech, insbesondere Edelstahl-Blech hergestellt. Dadurch, dass die Lüftungsklappen 4 jeweils die identische Breite B_{K} aufweisen, sind die Bohrungen 23 entlang der Horizontal-Seite 12 des Einsetzrahmens 8 in gleichen Abständen zueinander angeordnet. Der Abstand zwischen zwei benachbarten Bohrungen 23 entspricht im Wesentlichen der Breite B_{K} der Lüftungsklappen 4.

Dadurch, dass die Steck-Lamellen 16 ein Druckblicken durch den Befestigungs-Rahmen 2 entgegen der Durchström-Richtung 20 verhindern, sind die hinter den Steck-Lamellen 16 angeordneten Lüftungsklappen 4 von dem Innenraumbereich 21 nicht sichtbar.

An einem unteren Ende weist die in Fig. 1 dargestellte mittlere Lüftungsklappe 4 einen Verstell-Hebel 25 zur schwenkbaren Verlagerung der Lüftungsklappe 4 um die Schwenkachse 3 auf. Wie in Fig. 2 dargestellt, ragt der Verstell-Hebel 25 an einer dem Innenraumbereich 21 zugewandten Seite des Befestigungs-Rahmens 2 in der Durchström-Richtung 20 über die Steck-Lamellen 16 hervor. Dadurch ist der Verstell-Hebel 25 von einem Bediener von dem Innenraumbereich 21 aus betätigbar. Der Verstell-Hebel 25 ist bezüglich der Durchström-Richtung 20 in einem Winkelbereich von im Wesentlichen -45° bis +45° verlagerbar, so dass ein maximaler Verstellwinkel von 90° ermöglicht wird. Dieser maximale Verstellwinkel von 90° ist erforderlich, um die Lüftungsklappen 4 von der in Fig. 4 gezeigten Schließstellung in eine maximale Offenstellung gemäß Fig. 3 und zurück verlagern zu können.

Der Verstell-Hebel 25 ist drehfest mit der Lüftungsklappe 4 verbunden. Weiterhin ist an der Lüftungsklappe 4 eine Verstell-Einheit 26 in Form eines Zahnrads vorgesehen. Das Zahnrad 26 ist einstückig mit dem Verstell-Hebel 25 ausgebildet. Weiterhin weisen auch die übrigen Lüftungsklappen 4 jeweils eine drehfest angebrachte Verstell-Einheit 26 auf, wobei die Verstell-Einheiten 26 benachbarter Lüftungsklappen 4 ineinander eingreifen. Das bedeutet, dass Zähne 27 benachbarter Zahnräder 26 ineinander eingreifen. Der Verstell-Hebel 25 weist ein Griffteil 28 mit einer Markierung auf, die dem Bediener signalisiert, ob sich die Lüftungsklappen 4 in einer Offenstellung oder in einer Schließstellung befinden. In dem gezeigten Ausführungsbeispiel ist die Offenstellung durch ein "+"-Zeichen und die Schließstellung durch ein "-"-Zeichen signalisiert. Die Markierung ist derart auf dem Griffteil 28 angebracht, dass sie in der entsprechenden Stellung von dem Innenraumbereich 21 her von einem Bediener erkennbar ist. Anstelle der "+"- und "-"-Zeichen sind auch andere Markierungen zur Symbolisierung der Offenstellung bzw. der Schließstellung möglich.

Die Verstell-Einheit 26 kann auch anders als durch ein Zahnrad ausgeführt sein, sodass die Verlagerung der Lüftungsklappen 4 durch eine dem Zahnrad vergleichbare, insbesondere mechanische, Verbindung erfolgt. Beispielsweise könnte dafür eine lineare Schiebeverstellung verwendet werden. Ein Zusammenwirken benachbarter Verstell-Einheiten 26 und damit eine Betätigung einer benachbarten Verstell-Einheit 26 durch Betätigung einer ersten Verstell-Einheit 26 müssen in jedem Fall gewährleistet sein.

In der in Fig. 3 dargestellten Schnittansicht ist die Vorrichtung 1 in einer Offenstellung gezeigt, in der eine Durchström-Fläche 29 der Durchström-Öffnung 19 maximal ist und damit ein reduzierter, insbesondere minimierter Durchströmwiderstand vorliegt. Die Durchström-Fläche 29 ist senkrecht zur Durchström-Richtung 20 angeordnet und entspricht einer Querschnittsfläche des Befestigungs-Rahmens 2. Gegenüber der Querschnittsfläche des Befestigungs-Rahmens 2 ist die Durchström-Fläche 29 nur durch die Stirnseite 18 des Einsetzrahmens 8, die Stirnseiten 24 der Lüftungsklappen 4 sowie Stirnseiten des Verstell-Hebels 25 und der Verstell-Einheiten 26 reduziert. Insbesondere die in Fig. 3 gezeigte Anordnung der Lüftungsklappen 4 mit einer Klappen-Ebene E parallel zur Durchström-Richtung 20 führt zu der maximalen Durchström-Fläche 29.

Gemäß der Darstellung in Fig. 4 sind die Lüftungsklappen 4 in einer Schließstellung angeordnet, d. h. die Klappen-Ebenen E bilden eine gemeinsame Ebene Eg. Die gemeinsame Ebene Eg ist parallel zur Durchström-Fläche 29 und damit senkrecht zur Durchström-Richtung 20 angeordnet. Weiterhin geht aus Fig. 4 hervor, dass durch die Anordnung der Lüftungsklappen 4 in der Schließstellung benachbarte Lüftungsklappen 4 aneinander anliegen und somit die Durchström-Öffnung 19 entlang der Durchström-Richtung 20 verschließen. Somit ist es nicht möglich, dass in der Schließstellung der Befestigungs-Rahmen 2 von einer Luftmenge in der Durchström-Richtung 20 durchströmt wird. Dies wird außerdem dadurch gewährleistet, dass die in Fig. 4 jeweils links und rechts dargestellten Lüftungsklappen 4 nicht nur mit den benachbarten Lüftungsklappen 4, sondern zudem mit dem Einsetz-Rahmen 8 abschließen.

Grundsätzlich ist es auch möglich, den Einsetzrahmen 8 ohne die daran befestigten Steck-Lamellen 16 vorzusehen, so dass in dem Einsetzrahmen 8 nur die verstellbaren Lüftungsklappen 4 gehalten sind. Es ist außerdem möglich, auf den Einsetzrahmen 8 zu verzichten und die Lüftungsklappen 4 direkt an dem Befestigungs-Rahmen 2 schwenkbar anzulenken. Jedoch erleichtert und verbessert der Einsetzrahmen 8 die Handhabung der Vorrichtung 1 beispielsweise zu Wartungs- und Reinigungszwecken. In einem derartigen Fall kann der Einsetzrahmen 8 komplett mit den daran befestigten Steck-Lamellen 16 und Lüftungsklappen 4 aus dem Befestigungs-Rahmen 2 in der Maueröffnung entfernt werden, so dass die Durchström-Öffnung 19 schnell und problemlos zugänglich gemacht werden kann. Bei einer Befestigung der Lüftungsklappen 4 direkt an dem Befestigungs-Rahmen 2 sind dem Einsetzrahmen 8 entsprechende Innenleisten an der Außenzarge 5 des Befestigungs-Rahmens 2 vorzusehen. Wenn auf einen Einsetzrahmen verzichtet wird und die Lüftungsklappen 4 direkt an dem Befestigungs-Rahmen 2 befestigt werden, können die Steck-Lamellen 16 ebenfalls entfallen.

Im Folgenden wird anhand der Figuren 3 und 4 die Betätigung zur schwenkbaren Verlagerung der Lüftungsklappen 4 jeweils um die Schwenkachse 3 näher beschrieben. Ausgehend von der Darstellung gemäß Fig. 3 in der Offenstellung der Lüftungsklappen 4 wird zum Verlagern der Lüftungsklappen 4 in die Schließstellung der Verstell-Hebel 25 im Gegenuhrzeigersinn bewegt. Dadurch wird der Verstell-Hebel 25 und die drehfest damit verbundene Lüftungsklappe 4 ebenfalls im Gegenuhrzeigersinn bewegt. Dies gilt gleichermaßen für die ebenfalls drehfest mit der Lüftungsklappe 4 verbundene Verstell-Einheit 26. Durch die Drehung im Gegenuhrzeigersinn der in Fig. 3 dargestellten mittleren Verstell-Einheit 26 werden die beiden links und rechts benachbarten Verstell-Einheiten 26 jeweils im Uhrzeigersinn und damit auch die drehfest damit verbundenen Lüftungsklappen 4 gedreht. Dies folgt aus dem wechselseitigen Eingriff der Verstell-Einheiten 26. Entsprechend werden die in Fig. 3 jeweils außen dargestellten Verstell-Einheiten 26 ebenfalls wie die mittlere Verstell-Einheit 26 im Gegenuhrzeigersinn gedreht. Dadurch, dass die Verstell-Einheiten 26 jeweils direkt in eine Verstell-Einheit einer benachbarten Lüftungsklappe 4 eingreifen, erfolgen die Verlagerungsbewegungen von der Offenstellung in die Schließstellung der Lüftungsklappen 4 synchron, d. h. mit einem betragsgleichen Winkel der Lüftungsklappen 4 bezüglich der Durchström-Öffnung 19. Durch das Umkehren der Drehrichtung benachbarter Lüftungsklappen 4 erfolgt die Öffnungs- bzw. Schließbewegung der Lüftungsklappen 4 im Wesentlich V-förmig. Aufgrund des beschriebenen, V-artigen Verstellmechanismus der Lüftungsklappen 4 ist eine ungerade Anzahl der Lüftungsklappen 4 wie fünf in dem gezeigten Ausführungsbeispiel oder auch drei, sieben oder andere vorteilhaft.

In der Darstellung gemäß Fig. 4 befinden sich die Lüftungsklappen 4 in der Schließstellung. Zum Öffnen der Lüftungsklappen 4 wird der Verstell-Hebel 25 in Uhrzeigerrichtung bewegt. Die Verlagerung der benachbarten Verstell-Einheiten 26 und der drehfest damit verbundenen Lüftungsklappen 4 erfolgt entsprechend umgekehrt der oben beschriebenen Schließbewegung.

Mit dem beschriebenen Verstellmechanismus ist der Aufwand zur Herstellung der Vorrichtung 1 reduziert. Weiterhin wird die Flexibilität hinsichtlich einer Auswahl der Vorrichtungs-Abmessungen zusätzlich erhöht, sodass die Vorrichtung 1 flexibel an verschieden groß ausgeführte Maueröffnungen angepasst werden kann.

## Patentansprüche

1. Vorrichtung zur Anpassung einer Luftmenge beim Durchströmen eines Lüftungsgitters umfassend
a. einen Befestigungs-Rahmen (2) zur Anbringung an einer Maueröffnung und
b. mindestens eine um eine Schwenkachse (3) schwenkbar an dem Befestigungs-Rahmen (2) angelenkte Lüftungsklappe (4), die zwischen einer Schließstellung und einer Offenstellung verlagerbar ist, wobei
c. in der Schließstellung eine Durchström-Öffnung (19) des Befestigungs-Rahmens (2) in einer Durchström-Richtung (20) geschlossen ist und
d. in der Offenstellung die Durchström-Öffnung (19) des Befestigungs-Rahmens (2) in der Durchström-Richtung (20) geöffnet ist.

2. Vorrichtung nach Anspruch 1, **dadurch gekennzeichnet, dass** der Befestigungs-Rahmen (2) eine bandartige Außenzarge (5) zum flächigen Anliegen mit einer Außenseite (6) an der Maueröffnung aufweist.

3. Vorrichtung nach einem der vorstehenden Ansprüche, **gekennzeichnet durch** einen Verstell-Hebel (25) zur schwenkbaren Verlagerung der mindestens einen Lüftungsklappe (4) um die Schwenkachse (3).

4. Vorrichtung nach Anspruch 3, **dadurch gekennzeichnet, dass** der Verstell-Hebel (25) drehfest mit der mindestens einen Lüftungsklappe (4) verbunden ist.

5. Vorrichtung nach einem der vorstehenden Ansprüche, **gekennzeichnet durch** mehrere, insbesondere fünf, Lüftungsklappen (4).

6. Vorrichtung nach Anspruch 5, **dadurch gekennzeichnet, dass** die Lüftungsklappen (4) eine Verstell-Einheit (26) zum Eingriff in eine Verstell-Einheit (26) einer benachbarten Lüftungsklappe (4) aufweisen.

7. Vorrichtung nach Anspruch 6, **dadurch gekennzeichnet, dass** die Verstell-Einheit (26) drehfest mit der Lüftungsklappe (4) verbunden ist.

8. Vorrichtung nach Anspruch 6 oder 7, **gekennzeichnet durch** ein Zahnrad (26) als Verstell-Einheit.

9. Vorrichtung nach einem der Ansprüche 3 bis 8, **dadurch gekennzeichnet, dass** der Verstell-Hebel (25) einstückig an die Verstell-Einheit (26) angeformt ist.

10. Vorrichtung nach einem der Ansprüche 6 bis 9, **dadurch gekennzeichnet, dass** in der Offenstellung eine senkrecht zur Durchström-Richtung (20) orientierte Durchström-Fläche (29) eine um Stirnflächen (24) der Lüftungsklappen (4), um eine Stirnfläche des Verstell-Hebels (25) und/oder um eine Stirnfläche der Verstell-Einheiten (26) reduzierten Querschnittsfläche des Befestigungs-Rahmens (2) ist.
